# EUROPÄISCHE PATENTANMELDUNG

(11) **EP 4 667 650 A1**
(43) Veröffentlichungstag der Anmeldung: **24.12.2025**
(21) Anmeldenummer: 25183539.3
(22) Anmeldetag: 18.06.2025
(51) Int. Cl.: D06F 95/00

(54) **WÄSCHEREISYSTEM MIT EFFEKTIVER FORTLUFTNUTZUNG UND VERFAHREN HIERZU**

(30) Priorität: 18.06.2024 DE 102024117088
(71) Anmelder: Bringewatt, Wilhelm, 32312 Lübbecke (DE)
(72) Erfinder: BRINGEWATT, Wilhelm, Lübbecke (DE); GLOSEMEYER, Ulrich, Osnabrück (DE)
(74) Vertreter: Walther Bayer Faber Patentanwälte PartGmbB

(57) **Zusammenfassung**

Gegenstand der Erfindung ist ein Wäschereisystem (1) zur energiereduzierten Behandlung von Wäsche, umfassend mehrere Mangeln (10) zum Trocknen und Glätten der Wäsche und umfassend mehrere Trockner (11) zum Trocknen der Wäsche, wobei die Mangeln (10) im Betrieb heiße Fortluft (12) ausstoßen, wobei wenigstens eine Leitungseinrichtung (13) zwischen den Mangeln (10) und den Trocknern (11) vorgesehen ist, über die die heiße Fortluft (12) den Trocknern (11) zu deren Betrieb zuführbar ist. Erfindungsgemäß ist ein zentraler Sammelkanal (19) eingerichtet, in den über Abluftleitungen (20) eine Abluft der Trockner (11) hinein führbar ist, wobei ein zentraler Wärmetauscher (27) eingerichtet und an den Sammelkanal (19) angeschlossen ist, sodass die Fortluft (12) aus dem Sammelkanal (19) in den Wärmetauscher (27) führbar ist und eine Wärmeträgerflüssigkeit (28) des zentralen Wärmetauschers (27) aufheizbar ist, und wobei eine zentrale Wärmepumpe (29) eingerichtet und an den Wärmetauscher (27) angeschlossen ist, wobei mittels der Wärmepumpe (29) die Wärme der Wärmeträgerflüssigkeit (28) aufnehmbar ist und Heißwasser unter Innendruck und/oder Heißdampf bereitstellbar ist.

## Beschreibung

Die Erfindung betrifft ein Wäschereisystem zur energiereduzierten Behandlung von Wäsche, umfassend mehrere Mangeln zum Trocknen und Glätten der Wäsche und umfassend mehrere Trockner zum Trocknen der Wäsche, wobei die Mangeln im Betrieb heiße Fortluft ausstoßen, wobei wenigstens eine Leitungseinrichtung zwischen den Mangeln und den Trocknern vorgesehen ist, über die die heiße Fortluft den Trocknern zu deren Betrieb zuführbar ist. Die Erfindung betrifft ferner ein Verfahren zum Betrieb eines solchen Wäschereisystems zur energiereduzierten Behandlung von Wäsche, umfassend mehrere Mangeln zum Trocknen und Glätten der Wäsche und umfassend mehrere Trockner zum Trocknen der Wäsche, wobei durch die Mangeln heiße Fortluft ausgestoßen wird.

### STAND DER TECHNIK

Aus der DE 10 2006 020 003 A1 ist ein Wäschereisystem zur energiereduzierten Behandlung von Wäsche bekannt, umfassend mehrere Wäschebehandlungsautomaten, wobei die Wärmeenergie, die aus der ausgestoßenen Fortluft der Wäschebehandlungsautomaten hervorgeht, dem sogenannten Wrasen, einem gemeinsamen Wärmetauscher zugeführt wird. Diese Energie aus der Fortluft wird umgewandelt in Warmwasser oder Warmluft in Form von Frischwasser oder Frischluft. Dafür ist gemäß der Offenbarung ein zentraler Wärmetauscher vorgesehen, in den die feuchte, warme Fortluft der Wäschebehandlungsautomaten geführt wird. Über einen Wasserkreislauf wird Wasser an der Trocknung der feuchten, warmen Fortluft erwärmt, um über dieses erwärmte Wasser in einem geschlossenen Wasserkreislauf wiederum kaltes Frischwasser zu erwärmen. Nachteilhafterweise erfolgt die Nutzung der Wärmeenergie aus der warmen Fortluft dadurch, dass diese direkt in einen zentralen Wärmeschauscher geführt und rezirkuliert wird, während im Kondensationsprozess anfallendes Warmwasser mittels eines weiteren Wärmetauschers weiter genutzt wird, indem Frischwasser erwärmt wird, das den Wäschebehandlungsautomaten anschließend zugeführt wird. Das erwärmte Frischwasser wird später weiteren Wäschebehandlungsautomaten zugeführt, beispielsweise einer Taktwaschmaschine.

Weiterhin ist eine Form der Wärmerückgewinnung in einem Wäschereisystem aus der DE 10 2009 004 085 A1 bekannt geworden, bei dem heiße Fortluft aus dem Betrieb der Wäschebehandlungsautomaten über einen zentralen Abluftkanal einem Wärmetauscher zugeführt wird. So kann die Luft vorgewärmt werden, die beispielsweise in die Trockner oder die Tunnelfinisher eingeführt wird.

Damit sind grundsätzlich Wärme-Rückgewinnungseinrichtungen bekannt, die nicht nur von warmem oder heißem Abwasser Wärme rückgewinnen, sondern auch von heißer Fortluft. Die heiße Fortluft bezeichnet im vorliegenden Sinne der Erfindung eine Fortluft, die beispielsweise deutlich über Raumtemperatur liegt, etwa wenigstens 50°C bis 70°C. Diese Fortluft wird zumeist sofort in konventionelle Wärmetauscher überführt, beispielsweise Luft-Luft-Wärmetauscher oder Luft-Wasser-Wärmetauscher. Die so rückgewonnene Wärme wird zum Betrieb des Wäschereisystems rezirkuliert, jedoch ist jeder Wärmetauscher mit einem nur begrenzten Wirkungsgrad behaftet, da immer nur eine Teilwärme aus der Fortluft zurückgeführt werden kann. Generell kann daher festgehalten werden, dass eine möglichst geringe Temperatur letztendlich abgegebener Fortluft zielführend ist.

### OFFENBARUNG DER ERFINDUNG

Diese Aufgabe wird ausgehend von einem Wäschereisystem gemäß dem Oberbegriff des Anspruchs 1 und ausgehend von einem Verfahren gemäß Anspruch 15 in Verbindung mit dem kennzeichnenden Merkmalen gelöst. Vorteilhafte Weiterbildungen der Erfindung sind in den abhängigen Ansprüchen angegeben.

Die Erfindung schließt die technische Lehre ein, dass ein zentraler Sammelkanal eingerichtet ist, in den über Abluftleitungen eine Abluft der Trockner hinein führbar ist, wobei ein zentraler Wärmetauscher eingerichtet und an den Sammelkanal angeschlossen ist, sodass die Fortluft aus dem Sammelkanal in den Wärmetauscher führbar ist und eine Wärmeträgerflüssigkeit des zentralen Wärmetauschers aufheizbar ist, und wobei eine zentrale Wärmepumpe eingerichtet und an den Wärmetauscher angeschlossen ist, wobei mittels der Wärmepumpe die Wärme der Wärmeträgerflüssigkeit aufnehmbar ist und Heißwasser unter Innendruck und/oder Heißdampf bereitstellbar ist.

Ausgangsgedanke der Erfindung ist die direkte und unmittelbare Nutzung der Fortluft aus den Mangeln zum Betrieb der Trockner des Wäschereisystems. Die Möglichkeit, die Fortluft der Mangeln zu nutzen, ergibt sich insbesondere dadurch, dass die Trockner mit einer Heißlufttemperatur betrieben werden können, die etwa der Temperatur der Abluft der Mangeln entspricht. Die Fortluft der Mangeln kann beispielsweise eine Temperatur von 110°C bis 120°C betragen, wobei zur Einstellung der geforderten Temperatur der Trockner auch entweder eine zusätzliche konventionelle Heizung vorgesehen sein kann, um die Fortluft auf eine höhere Temperatur zu bringen oder es kann Kaltluft beigemischt werden, um die Fortluft auf die Temperatur einzustellen, die für die Trockner notwendig ist. Die notwendige Trocknertemperatur kann beispielsweise auch abhängig sein von der Art der zu behandelnden Wäsche. Insofern ist es auch denkbar, dass die Trockner selber noch eine konventionelle Zusatzheizung aufweisen, beispielsweise eine elektrische Heizung oder eine Gasheizung. Diese konventionelle Heizung der Trockner benötigt jedoch deutlich weniger Energie, wenn erfindungsgemäß die heiße Fortluft der Mangeln zum Betrieb der Trockner erforderlich ist, da diese nur noch teilheizen müssen. Beispielsweise kann jedem Trockner eine voranstehende Mangel zugeordnet sein, oder es können mehrere Trockner von einer Mangel mit heißer Fortluft versorgt werden. Ebenso ist es denkbar, dass mehrere Mangeln einen Trockner versorgen. Darüber hinaus ist es denkbar, dass die Leitungseinrichtung Verzweigungen aufweist, sodass mehrere Mangeln ohne eine unmittelbare Zuordnung die heiße Fortluft mehreren Trocknern zur Verfügung stellen.

Grundsätzlich kann eine Mangel jeweils einem Trockner zugeordnet sein, um die Fortluft einer Mangel dem zugeordneten Trockner zuzuführen, indem eine Verbindungsleitung zwischen der Mangel und dem zugeordneten Trockner eingerichtet ist. Bei mehreren Mangeln und mehreren Trocknern sind folglich mehrere voneinander unabhängige, diskrete Verbindungsleitungen denkbar. Auch und bevorzugt ist es denkbar, dass die Leitungseinrichtung einen zentralen Verteilerkanal zur Sammlung von Fortluft aufweist, sodass die gesammelte Fortluft aus sämtlichen Mangeln den sämtlichen Trocknern zuführbar ist. Darüber hinaus ist es auch denkbar, dass zumindest ein Tunnelfinisher eingerichtet ein, der unmittelbar mit Fortluft aus wenigstens einer oder mehreren Mangeln versorgt werden kann. Schließlich kann aber dieser Tunnelfinisher die abgeführte Fortluft auch in den zentralen Verteilerkanal überführen.

Um erfindungsgemäß eine Temperaturkaskade zu schaffen, soll ein zentraler Wärmetauscher eingerichtet und an den Sammelkanal angeschlossen werden, sodass die Fortluft aus dem Sammelkanal in den Wärmetauscher führbar ist und eine Wärmeträgerflüssigkeit des zentralen Wärmetauschers aufheizbar ist, die eine Temperatur aufweise, die wiederum etwas geringer ist als die Fortluft des oder der Trockner. Der darauf folgende Schritt der Kaskade sieht vor, dass eine zentrale Wärmepumpe eingerichtet und an den Wärmetauscher angeschlossen ist, wobei mittels der Wärmepumpe die Wärme der Wärmeträgerflüssigkeit aufgenommen und Heißwasser unter Innendruck und/oder Heißdampf bereitstellbar ist, mit dem wiederum beispielsweise die Mangeln oder die Finisher betrieben werden können. Es ist zusätzlich oder alternativ auch denkbar, dass mit der Wärme aus der Wärmepumpe weitere Einrichtungen aus der Wäscherei betrieben werden oder die Wärme wird einem externen beispielsweise privaten oder öffentlichen Verbraucher zugeführt.

Die Mangeln können über jeweilige Anschlussleitungen an den zentralen Verteilerkanal angeschlossen sein, über die die Fortluft aus den Mangeln in den zentralen Verteilerkanal einleitbar ist, wobei jeweilige Zuleitungen eingerichtet sind, über die die Trockner an den zentralen Verteilerkanal angeschlossen sind, um die gesammelte Fortluft aus dem Verteilerkanal an die Trockner zu überführen. Ist ein Tunnelfinisher eingerichtet, kann dieser über eine Verbindungsleitung direkt einem Trockner zugeordnet sein oder der Tunnelfinisher ist über eine Anschlussleitung an den zentralen Verteilerkanal angebracht, sodass die Fortluft des Tunnelfinishers ebenfalls entsprechend genutzt werden kann.

In den Verbindungsleitungen direkt zu den Trocknern, in den Anschlussleitungen zum zentralen Verteilerkanal und/oder in den Zuleitungen des zentralen Verteilerkanals an die Trockner können Luftsteuerklappen eingerichtet sein, über die mittels einer zentralen Steuerung eine Zuteilung und/oder eine Ableitung von Fortluft in den und/oder aus dem zentralen Verteilerkanal beziehungsweise direkt in den Trockner steuerbar ist. Ist beispielsweise eine Mangel oder ein Trockner außer Betrieb, kann der jeweilige Wäschebehandlungsautomat vom zentralen Verteilersystem mittels der Luftsteuerklappe abgetrennt werden, indem die Luftsteuerklappen geschlossen werden. Dabei ist es auch denkbar, dass beispielsweise bei abgeschalteten Trocknern durch eine Luftsteuerklappe der abgeschaltete Trockner nicht mit Fortluft durchströmt wird, sondern die Luftsteuerklappe trennt den abgeschalteten Trockner vom zentralen Verteilerkanal ab, sodass den übrigen Trocknern die entsprechend größere Menge an heißer Fortluft zugeteilt wird. So kann auch eine Mangel über eine Luftsteuerklappe vom zentralen Verteilerkanal abgetrennt werden, um zu verhindern, dass heiße Fortluft beispielsweise durch die Verbindungsleitung vom Trockner oder durch die Anschlussleitung aus dem zentralen Verteilerkanal zurückströmen kann.

Auch und insbesondere ist es denkbar, dass mit der zentralen Steuerung die in den Verbindungsleitungen von den Mangeln zu den Trocknern oder den Anschlussleitungen in den zentralen Verteilerkanal eingerichteten Luftsteuerklappen so angesteuert werden, dass die Zuteilung der Fortluft an die Trockner bzw. an den Verteilerkanal abhängig ist vom Betriebszustand der Mangeln und entsprechend freigegeben oder unterbrochen wird. Der Betriebszustand der Mangeln kann beispielsweise eine sog. Wachsphase betreffen, in der die Mangeln gewachst werden, um die Reibung der Textilien an der Innenseite der Mulde zu verringern. Während der Wachsphase und ggf. auch noch eine darauf folgende Phase kann die Mangel von der Weiterleitung der Fortluft an die Trockner oder in den Sammelkanal ausgenommen werden, um mit der Wachsphase einhergehende Gerüche nicht an die Trockner zu führen.

Auch ist es denkbar, dass die Trockner beispielsweise über eine Luftsteuereinrichtung die letzte Trocknungsphase, insbesondere nach der Haupttrocknungsphase, anstatt der Fortluft Frischluft einziehen, um die Wäsche von eventuellen Gerüchen zu befreien.

Gemäß eines noch weiteren Gedankens des erfindungsgemäßen Wäschereisystems ist ein zentraler Sammelkanal eingerichtet, in den über Abluftleitungen eine Abluft aus den Trocknern hinein führbar ist. So kann über diesen zentralen Sammelkanal die Fortluft aus den Trocknern mit der entsprechend geringeren Temperatur beispielsweise einem weiterem Wärmetauscher und/oder einer Wärmepumpe zugeführt werden, um auch diese noch über Raumtemperatur liegende Fortluft zu nutzen.

Gemäß einer weiteren vorteilhaften Einrichtung ist vorgesehen, dass in den Verbindungsleitungen zwischen der Mangel und den zugeordneten Trocknern und/oder zwischen den Anschlussleitungen der Mangeln an den zentralen Verteilerkanal und dem Sammelkanal Brückenleitungen eingerichtet sind, um Fortluft der Mangeln direkt in den zentralen Sammelkanal zu überführen, was insbesondere ebenfalls mittels entsprechender Luftsteuerklappen gesteuert werden kann. Wird beispielsweise über eine Luftsteuerklappe die Fortluft aus dem zentralen Verteilerkanal dem entsprechenden Trockner nicht zugeführt, kann durch eine entsprechende Luftsteuerklappe eine Überführung der Fortluft am Trockner vorbei direkt in den zentralen Sammelkanal erfolgen. Auch ist es denkbar, dass Brückenleitungen nicht nur zwischen dem zentralen Verteilerkanal und dem zentralen Sammelkanal eingerichtet sind, sondern es können auch Brückenleitungen direkt von den Mangeln in den zentralen Sammelkanal überführt werden, insbesondere wenn die Trockner vorübergehend nicht in Betrieb sind.

Wie schon erwähnt, kann wenigstens ein Tunnelfinisher eingerichtet sein, der über eine Verbindungsleitung direkt mit einem Trockner oder über eine Anschlussleitung mit dem zentralen Verteilerkanal verbunden ist, über die Fortluft des Tunnelfinishers in den Trockner beziehungsweise in den zentralen Verteilerkanal eingeleitet werden kann. Dabei kann der Tunnelfinisher direkt von einer Mangel versorgt werden, insbesondere über eine direkte Zuleitung von einer Mangel an den Tunnelfinisher, wobei in dieser Zuleitung auch eine Luftsteuerklappe eingerichtet sein kann, sodass der Tunnelfinisher zusätzlich oder alternativ auch mit einer konventionellen Heizeinrichtung beheizt werden kann. Je nach Temperaturniveau der Fortluft im zentralen Verteilerkanal, dem Wärmebedarf der Trockner, der Wärmeabgabe der Mangeln und möglicherweise auch einer notwendigen Mindest-Temperatur im zentralen Sammelkanal kann ein Bypass eingerichtet sein, der sich direkt zwischen dem Verteilerkanal und dem Sammelkanal erstreckt. In diesem Bypass kann eine Luftsteuerklappe eingerichtet sein, die im Standard-Betrieb des erfindungsgemäßen Wäschereisystems geschlossen sein sollte.

Es ist auch denkbar, dass zusätzlich von den Mangeln auch durch andere Wärmegeräte Heißluft an den zentralen Verteilerkanal überführt wird. So ist es beispielsweise denkbar, dass eine Feuerungseinheit eingerichtet ist, um einen Heißdampfkessel zu beheizen. Die Abluft einer solchen Feuerungseinrichtung weist eine Temperaturwerte auf, mit denen die Abluft ebenfalls in den zentralen Sammelkanal eingeleitet werden kann, um schließlich auch damit die Trockner zu beheizen. Es kann sogar die passende Temperatur von beispielsweise 110°C bis 120°C Abluft vorliegen, wobei häufig Feuerungseinheiten eine Abluft aufweisen, die vom Temperaturniveau noch über der Ablauf der Mangeln liegt.

So kann eine Feuerungseinheit zur Dampferzeugung eingerichtet sein, aus der eine Anschlussleitung an den zentralen Verteilerkanal verläuft, um Abwärme der Feuerungseinheit in den zentralen Verteilerkanal zu überführen. In dieser Anschlussleitung kann ebenfalls eine Luftsteuerklappe eingerichtet sein.

Mit noch weiterem Vorteil können die Mangeln einen Ventilator aufweisen, über den die Fortluft aus den Mangeln in die Trockner und/oder in den zentralen Verteilerkanal bewegt wird. Insbesondere können in den Zuleitungen an die Trockner weitere Ventilatoren eingerichtet sein, um die Fortluft vom zentralen Verteilerkanal an die Trockner zu führen. Es ist darüber hinaus denkbar, dass die Mangeln, die standardmäßig einen Ventilator aufweisen, um die Fortluft aus der Trommel zu führen, besonders leistungsstark ausgelegt werden, um nicht nur die Fortluft aus der Trommel der Mangel zu saugen, sondern diese zusätzlich mit Überdruck in den zentralen Sammelkanal zu überführen, aus dem die Fortluft schließlich noch in die Trockner strömt. So kann die Fortluft nicht nur aus der Mangel gesaugt werden, sondern mit dem Ventiltor der Mangel kann zugleich die Fortluft in hinreichender Menge und mit hinreichendem Strömungsdruck an die Trockner geführt werden. Es ist jedoch auch denkbar, dass zusätzlich in den Zuleitungen vom zentralen Sammelkanal an die Trockner weitere Ventilatoren eingerichtet sind. Diese können beispielsweise dann in Betrieb genommen werden, wenn auch der zugeordnete Trockner im Betrieb ist.

Weiterhin kann ein zentraler Wärmetauscher eingerichtet und an den Sammelkanal angeschlossen sein, sodass die Fortluft aus dem Sammelkanal in den Wärmetauscher führbar ist und eine Wärmeträgerflüssigkeit des zentralen Wärmetauschers aufheizbar ist. Der zentrale Wärmetauscher kann beispielsweise in Form eines Rieselturm-Wärmetauschers ausgebildet sein, bei dem die in den Wärmetauscher geführte zentrale Fortluft aus dem zentralen Sammelkanal in direkten Kontakt mit der Wärmeträgerflüssigkeit gebracht werden kann. Ein solcher Wärmetauscher hat einen hohen Wirkungsgrad und es können Luft-Flusenfilter entfallen, da der Kontakt der Fortluft mit der Wärmeträgerflüssigkeit eine entsprechende Reinigungswirkung der Fortluft entfaltet, sodass sich ein solcher Wärmetauscher nicht mit Flusen zusetzen kann.

Alternativ zum Rieselturm-Wärmetauscher kann der zentrale Wärmetauscher als ein Pillow-Platten Wärmetauscher ausgebildet sein, bei dem die in den Wärmetauscher geführte zentrale Fortluft zwischen Plattenelementen hergeleitet wird, die aus zwei aufeinander gehefteten Blechelementen bestehen, wobei zumindest eines der Blechelemente oder beide Blechelemente durch ein Innenhochdruck-Umformverfahren unter Bildung von Hohlräumen so umgeformt ist oder sind, dass das Wärmeträgerfluid in den Hohlräumen der Plattenelemente hindurch strömen und die Wärme von der Fortluft aufnehmen kann, die die Plattenelemente außenseitig umströmt. Pillow-Platten Wärmetauscher sind hoch effektiv und haben einen sehr guten Wärmeübergangskoeffizienten, da die Blechelemente sehr dünn ausgeführt werden können.

Mit noch weiterem Vorteil ist eine zentrale Wärmepumpe eingerichtet und an den Wärmetauscher angeschlossen, wobei mittels der Wärmepumpe die Wärme der Wärmeträgerflüssigkeit aufnehmbar ist und Heißwasser unter Innendruck und/oder Heißdampf bereitgestellt werden kann. Die Wärmepumpe kann einen Verdampfer aufweisen, der mit der Wärme der Wärmeträgerflüssigkeit aus dem Rieselturm-Wärmetauscher beheizt wird, und die Wärmepumpe kann einen Kondensator aufweisen, über den schließlich Wärme mit um die Leistungsziffer fakturiert höherem Energieniveau an ein weiteres Wärmeträgermedium bereitgestellt wird, beispielsweise um die Mangeln oder einen Tunnelfinisher zu betreiben.

Die Temperatur der Fortluft aus den Mangeln und/oder aus dem Tunnelfinisher kann bei dessen Betrieb einen Wert von beispielsweise 100°C bis 130°C und/oder von 110°C bis 120°C aufweisen. Auch, alternativ oder zusätzlich kann die Temperatur der Fortluft aus den Trocknern bei dessen Betrieb einen Wert von 55°C bis 85°C und/oder von 60°C bis 70°C aufweisen und/oder dass die Temperatur des Wärmeträgerfluids aus dem Wärmetauscher etwa 30°C bis 40°C aufweist und damit der Wärmepumpe 29 zugeführt wird.

Die Erfindung richtet sich ferner auf ein Verfahren zum Betrieb eines solchen Wäschereisystems zur energiereduzierten Behandlung von Wäsche, umfassend mehrere Mangeln zum Trocknen und Glätten der Wäsche und umfassend mehrere Trockner zum Trocknen der Wäsche, wobei durch die Mangeln heiße Fortluft ausgestoßen wird, die erfindungsgemäß über eine Leitungseinrichtung mit einem zentralen Verteilerkanal den Trocknern zugeführt wird. Ferner ist ein zentraler Sammelkanal eingerichtet, in den über Abluftleitungen die Abluft der Trockner hineingeführt wird. So kann eine zentrale Abluft gesammelt und beispielsweise an einen Wärmetauscher überführt werden, der schließlich über ein Wärmeträgermedium eine Wärmepumpe versorgen kann.

Das Verfahren sieht ferner vor, dass die Mangeln über Anschlussleitungen an den zentralen Sammelkanal angeschlossen sind und in den die Fortluft aus den Mangeln eingeleitet wird, und wobei der Verteilerkanal über jeweilige Zuleitungen an die Trockner angeschlossen ist, über die die gesammelte Fortluft an die Trockner überführt wird, wobei in den Anschlussleitungen und/oder in den Zuleitungen Luftsteuerklappen eingerichtet sind, die mittels einer zentralen Steuerung angesteuert werden, um die Strömungen der Fortluft aus den Mangeln heraus und/oder in die Trockner hinein zu regulieren. Ist beispielsweise ein Trockner und/oder eine Mangel außer Betrieb, kann über die Luftsteuerklappe das entsprechende Gerät vom zentralen Verteilerkanal entkoppelt werden. Gleiches gilt für die Entkopplung vom zentralen Sammelkanal.

Es kann insbesondere vorgesehen sein, dass von der Wärmepumpe an die Mangeln und/oder an den oder die Tunnelfinisher eine Übertragleitung eingerichtet ist, durch die die Heißwasser unter Innendruck oder Heißdampf an die Mangeln und/oder an den oder die Tunnelfinisher überführbar ist.

Ferner kann in der Übertragleitung von der Wärmepumpe an die Mangeln eine zweite Wärmepumpe oder eine Zuheizeinrichtung eingerichtet sein, wobei die Wärmepumpe ausgebildet ist, ein Wärmeträgerfluid in der Übertragleitung von ca. 90°C bis 140°C bereitzustellen, wobei alternativ die Zuheizung durch die zweite Wärmepumpe oder durch die Zuheizeinrichtung dazu ausgebildet ist, das Wärmeträgerfluid an die Mangen auf eine Temperatur von 135°C bis 145°C zu bringen. Dann, wenn die erste Wärmepumpe das Wärmeträgerfluid in der Übertragleitung mit ca. 90°C bereitstellt, kann damit bereits der Tunnelfinisher betrieben werden. Die Zuheizeinrichtung kann elektrisch oder fossil betrieben werden.

### BEVORZUGTES AUSFÜHRUNGSBEISPIEL DER ERFINUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine schematische Ansicht eines Wäschereisystems zur energiereduzierten Behandlung von Wäsche, wobei die Fortluft der Mangeln diskreten Trockner zugeteilt wird,
- Figur 2: eine schematische Ansicht des Wäschereisystems zur energiereduzierten Behandlung von Wäsche mit einem zentralen Verteilerkanal zwischen den Mangeln und den Trocknern,
- Figur 3: das Ausführungsbeispiel gemäß Figur 2, wobei ferner ein Wärmetauscher und eine Wärmepumpe beispielhaft gezeigt sind.
- Figur 4: ein Beispiel der Ausführung des Wärmetauschers als Rieselturm-Wärmetauscher,
- Figur 5: ein Beispiel der Ausführung des Wärmetauschers als Pillow-Platten Wärmetauscher und
- Figur 6: eine schematische Ansicht der Wärmekaskade von der Mangel an den Trockner, vom Trockner an den Wärmetauscher, vom Wärmetauscher an die Wärmepumpe und von der Wärmepumpe wieder an die Mangel.

Figur 1 zeigt in einer schematischen Ansicht ein Wäschereisystem 1 mit beispielhaft drei Mangeln 10 und einem Tunnelfinisher 22, wobei auch eine Anzahl von Trocknern 11 vorgesehen sind, die insgesamt zur Behandlung von Wäsche dienen, und die das Wäschereisystem 1 insgesamt im Wesentlichen bilden. Beim Betrieb der Mangeln 10 fällt heiße Fortluft an, die über Verbindungsleitungen 14 aus den Mangeln 10 herausgeführt wird und eine Temperatur von 110°C bis 120°C aufweisen kann. Beispielsweise erzeugen Mangeln üblicher Bauart im Dauerbetrieb etwa 1.000 m³/h heiße Fortluft.

Erfindungsgemäß sind zwischen dem Fortluftausgang der Mangel 10 und dem Heißlufteingang der Trockner 11 eine oder mehrere Verbindungsleitungen 14 eingerichtet. So kann gemäß dem gezeigten Beispiel jedem Trockner 11 eine Mangel 10 zugeordnet sein, um mit Heißluft versorgt zu werden, wobei das Beispiel auch einen Tunnelfinisher 22 zeigt, der über die Verbindungsleitung 14 die heiße Fortluft direkt in einen Trockner 11 führt. **In** den Verbindungsleitungen 14 sind Feuchtigkeitssensoren 31 eingerichtet, die die Luftfeuchte der aus den Mangeln 10 und dem Tunnelfinisher 11 austretenden Fortluft messen kann, um diesen Feuchtigkeitswert an eine Steuerung zu übermitteln.

Weiterhin sind in den Verbindungsleitungen 14 Luftsteuerklappen 18 eingerichtet, sodass in einer ersten Stellung der Luftsteuerklappen 18 die heiße Fortluft aus den Mangeln 10 oder dem Tunnelfinisher 22 direkt in die Trockner 11 oder in einer zweiten Stellung über eine Brückenleitung 21 in einen zentralen Sammelkanal 19 geführt werden kann, beispielsweise wenn ein Trockner 11 nicht in Betrieb ist. Wird die heiße Fortluft in den Trockner 11 geführt, kann diese anschließend über die Abluftleitung 20 ebenfalls in den zentralen Sammelkanal 19 gelangen. Aus dem zentralen Sammelkanal 19 kann die Fortluft 12 mit geringerer Temperatur einer weiteren Verwendung zugeführt werden, beispielsweise einem Wärmetauscher und/oder einer Wärmepumpe.

Die gezeigten Verbindungsleitungen 14 bilden eine Leitungseinrichtung 13, die zudem eine Zuleitung 34 aufweisen kann, in der ebenfalls eine Luftsteuerklappe 18 eingerichtet ist. Die Zuleitung 34 kann heiße Fortluft aus einer Mangel 10 auch direkt dem Tunnelfinisher 22 zuführen, da die Temperatur der Fortluft 12 aus den Mangeln 10 auch etwa der notwendigen Heißluft entsprechen kann, die ein Tunnelfinisher 22 zum Betrieb benötigt.

Die gesamte Fortluft gelangt insofern entweder über die Abluftleitungen 20 aus den Trocknern 11 in den zentralen Sammelkanal 19 oder über die Brückenleitungen 21 direkt aus den Mangeln 10 oder dem Tunnelfinisher 22, wenn die Trockner 11 beispielsweise nicht in Betrieb sind.

**In** Figur 2 ist das Wäschereisystem 1 mit den beispielhaft drei Mangeln 10 und dem Tunnelfinisher 22 gezeigt, wobei zwischen den Trocknern 11 und den Mangeln 10 beziehungsweise dem Tunnelfinisher 22 nunmehr ein zentraler Verteilerkanal 15 als Bestandteil der Leitungseinrichtung 13 eingerichtet ist. Das Ausführungsbeispiel zeigt insofern eine Abwandlung gemäß Figur 1, bei der über Anschlussleitungen 16 die Fortluft 12 zunächst in den zentralen Verteilerkanal 15 gelangt, ebenso die heiße Fortluft aus dem Tunnelfinisher 22 über die Anschlussleitung 16. **In** den Anschlussleitungen 16 sind wiederum Luftsteuerklappen 18 eingerichtet, um einzelne Wäschebehandlungsautomaten gegebenenfalls abzuschalten, ohne dass eine Rückströmung heißer Fortluft in das abgeschaltete Gerät erfolgt. **In** den Anschlussleitungen 16 sind wiederum Feuchtigkeitssensoren 31 zur Überwachung der Luftfeuchte eingerichtet.

Dieses System sieht folglich vor, über einen zentralen Verteilerkanal 15 nicht mehr einzelne Mangeln 10 einzelnen Trocknern 11 zuzuordnen, überdies auch nicht ein Tunnelfinisher 22 einem Trockner 11, sondern die heiße Fortluft aus den Mangeln 10 und beispielsweise auch aus dem Tunnelfinisher 22 gelangt zunächst in den zentralen Verteilerkanal 15, über den schließlich die Trockner 11 mit Fortluft über Zuleitungen 17 versorgt werden können. Die aus den Trocknern 11 austretende weiter abgekühlte und den Trocknern 11 zusätzlich befeuchtete Fortluft nach Durchlauf durch die Trockner 11 gelangt über Abluftleitungen 20 in den zentralen Sammelkanal 19, aus dem die Fortluft 12 schließlich herausgeführt und beispielsweise einem Wärmetauscher und/oder einer Wärmepumpe zugeführt werden kann.

Beispielhaft zeigt der Anschluss des Tunnelfinishers 22 an dem zentralen Verteilerkanal 15 eine Brückenleitung 21, die über eine Luftsteuerklappe 18 an die Anschlussleitung 16 angebunden ist. Über die Brückenleitung 21 kann die warme Fortluft aus dem Tunnelfinisher 22 auch direkt in den zentralen Sammelkanal 19 überführt werden, abhängig von der Temperatur der Fortluft aus dem Tunnelfinisher 22, wofür die Luftsteuerklappe 18 entsprechend angesteuert werden kann.

Mit einer zentralen Steuerung 30 können die in den Anschlussleitungen 16 und/oder in den Zuleitungen 17 eingerichteten Luftsteuerklappen 18 angesteuert werden, über die die Zuteilung und Ableitung von Fortluft 12 in den und/oder aus dem zentralen Verteilerkanal 15 steuerbar ist.

Figur 3 zeigt das Wäschereisystem 1 gemäß Figur 1 mit weiteren Merkmalen, die nachfolgend beschrieben werden. Gleiche Bezugszeichen betreffen dabei gleiche Merkmale in Figur 3, wie bereits in Figur 2 beschrieben.

Die Mangeln 10 sind mit Ventilatoren 25 ausgestattet gezeigt, die eingerichtet sind, um die heiße Fortluft aus den Trommeln der Mangeln 10 in die Anschlussleitungen 16 und folglich in den Sammelkanal 15 zu drücken. Weiterhin sind in den Zuleitungen 17 von dem zentralen Verteilerkanal 15 an die Trockner 11 weitere Ventilatoren 26 eingerichtet, um die heiße Fortluft aus dem zentralen Verteilerkanal 15 herauszusaugen und den Trocknern 11 mit einer entsprechenden Luftmenge pro Stunde zuzuführen.

Das Beispiel zeigt weiterhin eine Feuerungseinheit 23 beispielsweise zur Befeuerung eines Heißdampfkessels 33, wobei die heiße Fortluft aus der Feuerungseinheit 23 über die Anschlussleitung 24 ebenfalls in den zentralen Verteilerkanal 15 geführt wird. Weitere Beispiele sind nicht gezeigt, um eine heiße Fortluft oder Abluft in den zentralen Verteilerkanal 15 zu überführen, so können beispielsweise auch Kompressoren, Medienteile oder sonstige Einrichtungen, die eine entsprechend heiße Abluft aufweisen, zusätzlich in den zentralen Verteilerkanal 15 überführt werden.

Weiterhin ist ein Anschluss des zentralen Sammelkanals 19 an einen zentralen Wärmetauscher 27 gezeigt, sodass die heiße Fortluft in den zentralen Wärmetauscher 27 eingeführt wird, um eine Wärmeträgerflüssigkeit 28 zu erhitzen. Die Wärme, die an die Wärmeträgerflüssigkeit 28 übergeben wurde, kann einer zentralen Wärmepumpe 29 übergeben werden, um mittels dieser beispielsweise Heißdampf bereitzustellen, und um mit diesem Heißdampf schließlich die Mangeln 10 oder auch den Tunnelfinisher 22 zu beheizen.

Es kann gemäß dem Beispiel ein Bypass 32 eingerichtet sein, der sich direkt zwischen dem Verteilerkanal 15 und dem Sammelkanal 19 erstreckt. In diesem Bypass 32 kann eine Luftsteuerklappe 18 eingerichtet sein, die im Standard-Betrieb des erfindungsgemäßen Wäschereisystems 1 geschlossen bleiben sollte.

Der zentrale Wärmetauscher 27 ist beispielhaft als Rieselturm-Wärmetauscher ausgebildet, bei dem die in den Wärmetauscher 27 geführte zentrale Fortluft in direkten Kontakt mit der Wärmeträgerflüssigkeit 28 gebracht werden kann, um einen sehr hohen Wirkungsgrad des Wärmeübergangs von der Fortluft 12 an die Wärmeträgerflüssigkeit 28 zu schaffen. Alternativ kann der Wärmetauscher 27 auch als Pillow-Platten Wärmetauscher 37 ausgeführt sein, wie dieser in Figur 5 dargestellt und untenstehend beschrieben ist.

Figur 4 zeigt ein Beispiel der Ausführung des Wärmetauschers 27 als Rieselturm-Wärmetauscher 36. Dieser ist mit der Wärmeträgerflüssigkeit 28 ausgeführt, die intern im Rieselturm-Wärmetauscher 36 umläuft und in direktem, nassen Kontakt mit der Fortluft 12 gelangt, sodass dieser Kontakt einen Reinigungseffekt für die Fortluft 12 bewirkt, und sodass eine Sieb- oder Filtereinrichtung in der Führung der intern umlaufenden Wärmeträgerflüssigkeit 28 vorgesehen ist, in der Führung der Fortluft 12 bestenfalls aber nicht mehr. Die Wärmeträgerflüssigkeit 28 wird in einen internen Wärmetauscher 36a geführt, über den die Wärme aus der Wärmeträgerflüssigkeit 28 an ein Wärmeträgerfluid 40 abgegeben wird, das die Wärme zur Wärmepumpe 29 weiterführt. Das Wärmeträgerfluid 40 wird dabei im geschlossenen Kreislauf zwischen dem internen Wärmetauscher 36a und der zentralen Wärmepumpe 29 geführt.

Figur 5 zeigt ein Beispiel der Ausführung des Wärmetauschers 27 als Pillow-Platten Wärmetauscher 37, bei dem die in den Wärmetauscher 27 geführte zentrale Fortluft 12 zwischen Plattenelementen 38 hergeleitet wird, die aus zwei aufeinander gehefteten Blechelementen bestehen, wobei zumindest eines der Blechelemente oder beide Blechelemente der doppelwandigen Plattenelemente 38 durch ein Innenhochdruck-Umformverfahren unter Bildung von Hohlräumen so umgeformt ist oder sind, dass das Wärmeträgerfluid 39 in den Hohlräumen der Plattenelemente 38 hindurch strömen und die Wärme von der Fortluft 12 aufnehmen kann. Das Wärmeträgerfluid 39 überführt dann die Wärme in die zentrale Wärmepumpe 29, wobei das Wärmeträgerfluid 39 im geschlossenen Kreislauf zwischen dem Pillow-Platten Wärmetauscher 37 und der zentrale Wärmepumpe 29 geführt wird. Das Wärmeträgerfluid 39 strömt in Bezug auf die Strömungsrichtung der außenseitig die Plattenelemente 38 umströmenden Fortluft 12 in vorzugsweise entgegengesetzter Richtung durch die Plattenelemente 38 hindurch. Die gezeigten Strömungsrichtungen können auch umgekehrt zur Darstellung verlaufen, beispielsweise kann das Wärmeträgerfluid 39 durch die Plattenelemente 38 auch von oben nach unten durchströmen und die Fortluft 12 kann die Plattenelemente 38 von unten nach oben umströmen.

Figur 6 zeigt eine schematische Ansicht der sich mit dem erfindungsgemäßen Aufbau ergebenden Wärmekaskade von der Mangel 10 und vom Tunnelfinisher 22 an den Trockner 11 über die Leitungseinrichtung 13, vom Trockner 11 an den zentralen Wärmetauscher 27 über den Sammelkanal 19, und vom zentralen Wärmetauscher 27 mittels des Wärmeträgerfluides 40 an die zentrale Wärmepumpe 29 und von der zentralen Wärmepumpe 29 über die Übertragleitung 35 wieder an die Mangel 10 und beispielhaft auch an den Tunnelfinisher 22. Der Wärmetauscher 27 ist beispielhaft als Rieselturm-Wärmetauscher 36 dargestellt und kann alternativ auch als Pillow-Platten Wärmetauscher 37 ausgeführt sein, wie dieser in Figur 5 dargestellt und beschrieben ist.

Die zentrale Wärmepumpe 29 stellt ein Wärmeträgerfluid beispielsweise mit einer Temperatur von 90°C bis zu 140°C bereit, wobei handelsübliche und zu normalen Kosten erhältliche Wärmepumpen 27 Temperaturen bereitstellen, die sich im Bereich von z.B. 90°C bis 100°C bewegen. Bei diesen Temperaturen können bereits Tunnelfinisher 22 vorteilhaft betrieben werden. Hingegen benötigen Mangeln 10, die als Muldenmangeln mit Rollern ausgeführt sein können, eher ein Heizfluid mit Temperaturen von wenigstes 140°C. So kann vorgesehen sein, dass in der Übertragleitung 35 von der zentralen Wärmepumpe 29 an die Mangeln 10 eine zweite Wärmepumpe 41 oder alternativ eine Zuheizeinrichtung 42 eingerichtet ist. Die Wärmepumpe 29 kann beispielsweise ein Wärmeträgerfluid in der Übertragleitung 35 von ca. 90°C bis 140°C einspeisen, wobei die Zuheizung durch die zweite Wärmepumpe 41 oder durch die fossil oder elektrisch betreibbare Zuheizeinrichtung 42 das Wärmeträgerfluid an die Mangen 10 auf eine Temperatur von 135°C bis 145°C und/oder auf 140°C bringt.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 1: Wäschereisystem
- 10: Mangel
- 11: Trockner
- 12: Fortluft
- 13: Leitungseinrichtung
- 14: Verbindungsleitung
- 15: zentraler Verteilerkanal
- 16: Anschlussleitung
- 17: Zuleitung
- 18: Luftsteuerklappe
- 19: zentraler Sammelkanal
- 20: Abluftleitung
- 21: Brückenleitung
- 22: Tunnelfinisher
- 23: Feuerungseinheit
- 24: Anschlussleitung
- 25: Ventilator
- 26: Ventilator
- 27: zentraler Wärmetauscher
- 28: Wärmeträgerflüssigkeit
- 29: zentrale Wärmepumpe
- 30: zentrale Steuerung
- 31: Feuchtigkeitssensor
- 32: Bypass
- 33: Heißdampfkessel
- 34: Zuleitung
- 35: Übertragleitung
- 36: Rieselturm-Wärmetauscher
- 36a: interner Wärmetauscher
- 37: Pillow-Platten Wärmetauscher
- 38: Plattenelement
- 39: Wärmeträgerfluid
- 40: Wärmeträgerfluid
- 41: zweite Wärmepumpe
- 42: Zuheizeinrichtung

## Patentansprüche

1. Wäschereisystem (1) zur energiereduzierten Behandlung von Wäsche, umfassend mehrere Mangeln (10) zum Trocknen und Glätten der Wäsche und umfassend mehrere Trockner (11) zum Trocknen der Wäsche, wobei die Mangeln (10) im Betrieb heiße Fortluft (12) ausstoßen, wobei wenigstens eine Leitungseinrichtung (13) zwischen den Mangeln (10) und den Trocknern (11) vorgesehen ist, über die die heiße Fortluft (12) den Trocknern (11) zu deren Betrieb zuführbar ist, **dadurch gekennzeichnet,**
**dass** ein zentraler Sammelkanal (19) eingerichtet ist, in den über Abluftleitungen (20) eine Abluft der Trockner (11) hinein führbar ist, wobei ein zentraler Wärmetauscher (27) eingerichtet und an den Sammelkanal (19) angeschlossen ist, sodass die Fortluft (12) aus dem Sammelkanal (19) in den Wärmetauscher (27) führbar ist und eine Wärmeträgerflüssigkeit (28) des zentralen Wärmetauschers (27) aufheizbar ist, und wobei eine zentrale Wärmepumpe (29) eingerichtet und an den Wärmetauscher (27) angeschlossen ist, wobei mittels der Wärmepumpe (29) die Wärme der Wärmeträgerflüssigkeit (28) aufnehmbar ist und Heißwasser unter Innendruck und/oder Heißdampf bereitstellbar ist.

2. Wäschereisystem (1) nach Anspruch 1,
**dadurch gekennzeichnet,**
**dass** eine Mangel (10) jeweils einem Trockner (11) zugeordnet ist, um die Fortluft (12) einer Mangel (10) dem zugeordneten Trockner (11) zuzuführen, indem eine Verbindungsleitung (14) zwischen der Mangel (10) und dem zugeordneten Trockner (11) eingerichtet ist
oder
**dass** die Leitungseinrichtung (13) einen zentralen Verteilerkanal (15) zur Sammlung von Fortluft (12) aufweist, sodass die gesammelte Fortluft (12) aus sämtlichen Mangeln (10) den sämtlichen Trocknern (11) zuführbar ist.

3. Wäschereisystem (1) nach Anspruch 1 oder 2,
**dadurch gekennzeichnet,**
**dass** die Mangeln (10) über Anschlussleitungen (16) an den zentralen Verteilerkanal (15) angeschlossen sind, über die die Fortluft (12) aus den Mangeln (10) in den zentralen Verteilerkanal (15) einleitbar ist, und wobei jeweilige Zuleitungen (17) eingerichtet sind, über die die Trockner (11) an den zentralen Verteilerkanal (15) angeschlossen sind, um die gesammelte Fortluft (12) aus dem Verteilerkanal (15) an die Trockner (11) zu überführen.

4. Wäschereisystem (1) nach Anspruch 3,
**dadurch gekennzeichnet,**
**dass** in den Anschlussleitungen (16) und/oder in den Zuleitungen (17) jeweils Luftsteuerklappen (18) eingerichtet sind, über die eine zentrale Steuerung (30) der Zuteilung und Ableitung von Fortluft (12) in den und/oder aus dem zentralen Verteilerkanal (15) steuerbar ist und/oder wobei die zentrale Steuerung (30) so ausgebildet ist, dass die Zuteilung der Fortluft (12) an die Trockner (11) bzw. an den Verteilerkanal (15) abhängig ist vom Betriebszustand der Mangeln (10).

5. Wäschereisystem (1) nach Anspruch 1,
**dadurch gekennzeichnet,**
**dass** in den Verbindungsleitungen (14) zwischen der Mangel (10) und dem zugeordneten Trockner (11) und/oder zwischen den Anschlussleitungen (16) der Mangeln (10) an den zentralen Verteilerkanal (15) und dem Sammelkanal (19) Brückenleitungen (21) eingerichtet sind, um Fortluft (12) der Mangeln (10) direkt in den zentralen Sammelkanal (19) zu überführen, was insbesondere mittels der Luftsteuerklappen (18) steuerbar ist.

6. Wäschereisystem (1) nach einem der vorgenannten Ansprüche, **dadurch gekennzeichnet,**
**dass** wenigstens ein Tunnelfinisher (22) eingerichtet ist, der über eine Verbindungsleitung (14) oder eine Anschlussleitung (16) mit wenigstens einem Trockner (11) bzw. mit dem zentralen Verteilerkanal (15) verbunden ist, über die Fortluft (12) des Tunnelfinishers (22) in den Trockner (11) bzw. in den zentralen Verteilerkanal (15) einleitbar ist.

7. Wäschereisystem (1) nach einem der vorgenannten Ansprüche, **dadurch gekennzeichnet,**
**dass** eine Feuerungseinheit (23) zur Dampferzeugung eingerichtet ist, wobei eine Anschlussleitung (24) von der Feuerungseinheit (23) an den zentralen Verteilerkanal (15) eingerichtet ist, um Abwärme der Feuerungseinheit (23) in den zentralen Verteilerkanal (15) zu überführen.

8. Wäschereisystem (1) nach einem der vorgenannten Ansprüche, **dadurch gekennzeichnet,**
**dass** die Mangeln (10) einen Ventilator (25) aufweisen, über den die Fortluft (12) aus den Mangeln (10) in die Trockner (11) und/oder in den zentralen Verteilerkanal (15) bewegt wird.

9. Wäschereisystem (1) nach einem der vorgenannten Ansprüche, **dadurch gekennzeichnet,**
**dass** in den Zuleitungen (17) an die Trockner (11) Ventilatoren (26) eingerichtet sind, um die Fortluft (12) vom zentralen Verteilerkanal (15) an die Trockner (11) zu führen.

10. Wäschereisystem (1) nach einem der vorgenannten Ansprüche, **dadurch gekennzeichnet,**
**dass** der zentrale Wärmetauscher (27) als ein Rieselturm-Wärmetauscher (36) ausgebildet ist, bei dem die in den Wärmetauscher (27) geführte zentrale Fortluft (12) in direkten Kontakt mit der Wärmeträgerflüssigkeit (28) bringbar ist.

11. Wäschereisystem (1) nach einem der vorgenannten Ansprüche, **dadurch gekennzeichnet,**
**dass** der zentrale Wärmetauscher (27) als ein Pillow-Platten Wärmetauscher (37) ausgebildet ist, bei dem die in den Wärmetauscher (27) geführte zentrale Fortluft (12) zwischen Plattenelementen (38) hergeleitet wird, die aus zwei aufeinander gehefteten Blechelementen bestehen, wobei zumindest eines der Blechelemente oder beide Blechelemente durch ein Innenhochdruck-Umformverfahren unter Bildung von Hohlräumen so umgeformt ist oder sind, dass das Wärmeträgerfluid (39) in den Hohlräumen der Plattenelemente (38) hindurch strömen und die Wärme von der Fortluft (12) aufnehmen kann, die die Plattenelemente (38) außenseitig umströmt.

12. Wäschereisystem (1) nach einem der vorgenannten Ansprüche, **dadurch gekennzeichnet,**
**dass** die Temperatur der Fortluft (12) aus den Mangeln (10) und/oder aus dem Tunnelfinisher (22) bei dessen Betrieb einen Wert von 80°C bis 130°C und/oder von 100°C bis 120°C aufweist und/oder
**dass** die Temperatur der Fortluft (12) aus den Trocknern (11) bei dessen Betrieb in der Haupttrocknungsphase einen Wert von 55°C bis 85°C und/oder von 60°C bis 70°C aufweist
und/oder
**dass** die Temperatur des Wärmeträgerfluids (40) aus dem Wärmetauscher (27) 30°C bis 40°C aufweist und damit der Wärmepumpe (29) zugeführt wird.

13. Wäschereisystem (1) nach einem der vorgenannten Ansprüche,
**dadurch gekennzeichnet,**
**dass** von der Wärmepumpe (29) an die Mangeln (10) und/oder an den oder die Tunnelfinisher (22) eine Übertragleitung (35) eingerichtet ist, durch die die Heißwasser unter Innendruck oder Heißdampf an die Mangeln (10) und/oder an den oder die Tunnelfinisher (22) überführbar ist.

14. Wäschereisystem (1) nach einem der vorgenannten Ansprüche,
**dadurch gekennzeichnet,**
**dass** in der Übertragleitung (35) von der Wärmepumpe (29) an die Mangeln (10) eine zweite Wärmepumpe (41) oder eine Zuheizeinrichtung (42) eingerichtet ist, wobei die Wärmepumpe (29) ausgebildet ist, ein Wärmeträgerfluid in der Übertragleitung (35) von ca. 90°C bis 140°C bereitzustellen, wobei alternativ die Zuheizung durch die zweite Wärmepumpe (41) oder durch die Zuheizeinrichtung (42) das Wärmeträgerfluid an die Mangen (10) auf eine Temperatur von 135°C bis 145°C und/oder auf 140°C bringt.

15. Verfahren zum Betrieb eines Wäschereisystem (1) nach einem der vorgenannten Ansprüche, wobei mit der zentralen Steuerung (30) die in den Verbindungsleitungen (14) von den Mangeln (10) zu den Trocknern (11) oder den Anschlussleitungen (16) in den zentralen Verteilerkanal (15) eingerichteten Luftsteuerklappen (18) so angesteuert werden, dass die Zuteilung der Fortluft (12) an die Trockner (11) bzw. an den Verteilerkanal (15) abhängig ist vom Betriebszustand der Mangeln (10) und entsprechend freigegeben oder unterbrochen wird.
